# EUROPÄISCHE PATENTSCHRIFT

(11) **EP 1 022 706 B1**
(45) Veröffentlichungstag und Bekanntmachung des Hinweises auf die Patenterteilung: **19.05.2004**
(21) Anmeldenummer: 99440376.4
(22) Anmeldetag: 27.12.1999
(51) Int. Cl.: G08G 1/123

(54) **Verkehrsleitsystem**
Traffic guidance system
Système de guidage du trafic

(30) Priorität: 13.01.1999 DE 19900923
(43) Veröffentlichungstag der Anmeldung: 26.07.2000
(73) Patentinhaber: ALCATEL, 75008 Paris (FR)
(72) Erfinder: Oster, Martin, 2202 Königsbrunn (AT); Patka, Heinz, 1220 Wien (AT); Schiehser,Günter, 1190 Wien (AT); Weisbier, Peter, 1030 Wien (AT)
(74) Vertreter: Brose, Gerhard, Dipl.-Ing.

(56) Entgegenhaltungen:
- EP-A- 0 793 166
- EP-A- 0 987 666
- DE-A- 19 703 609
- GEHRIG J: "VICOS-LIO-LEITSYSTEME MIT DYNAMISCHER FAHRGAST-INFORMATION" ZEITSCHRIFT FUR EISENBAHNWESEN UND VERKEHRSTECHNIK. DIE EISENBAHNTECHNIK + GLASERS ANNALEN,DE,GEORG SIEMENS VERLAGSBUCHHANDLUNG. BERLIN, Bd. 120, Nr. 5, 1. Mai 1996 (1996-05-01), Seiten 204-209, XP000590222 ISSN: 0941-0589

## Beschreibung

Die Erfindung betrifft ein Verkehrsleitsystem gemäß dem Oberbegriff des Anspruchs 1. Fahrzeugcomputer, auch Boardcomputer oder On-Board-Units, nachfolgend OBU genannt, dienen der automatischen Ausführung verschiedener Aktionen in Fahrzeugen des öffentlichen Verkehrs, beispielsweise Positionsbestimmung, Haltestellenansage oder Anzeige des Haltestellennamens. Dafür brauchen die OBUs Anwendungssoftware und Referenzdaten. Die Anwendungssoftware gibt die Art der Aktionen vor, während die Referenzdaten vorgesehene Fahrtrouten und Punkte für die Auslösung der Aktionen beinhalten.

Tritt ein Störungsfall, zum Beispiel ein Unfall oder ein Gasrohrbruch, auf einer fahrplanmäßigen Route auf, müssen die Fahrzeuge auf einer Umleitungsroute fahren. Unter Fahrzeuge sind hier sowohl Straßenfahrzeuge, beispielsweise Busse, wie auch schienengebundene Fahrzeuge, beispielsweise Straßenbahnen, einer Fahrzeugflotte zu verstehen. Die korrekte Funktionsweise der Streckenaktionen auf jeder Route, inklusive Umleitungsrouten, stellt dabei ein wesentliches Qualitätsmerkmal des öffentlichen Personennahverkehrs dar. Die Akzeptanz und die Benutzungshäufigkeit öffentlicher Verkehrsmittel durch den Fahrgast hängt ganz wesentlich von diesem Qualitätsmerkmal ab. Gerade bei Routenänderungen besteht ein verstärktes Informationsbedürfnis des Fahrgastes sowohl an der Haltestelle als auch während der Benutzung des Verkehrsmittels. Deshalb wurde bereits vorgeschlagen, für quasi vordefinierte Störfälle Umleitungsrouten als Ersatzdatenblöcke parat zu haben. Die entsprechenden Datenblöcke sind in der Datenbank der Zentrale und im OBU des Fahrzeugs eingespeichert und werden mittels einer via Datenfunk von der Zentrale an das Fahrzeug übermittelte Routennummer aktiviert. Nachteilig bei diesem Verfahren ist, daß nur eine begrenzte Anzahl von Umleitungsrouten möglich ist. In der Praxis sind die Umfahrungsmöglichkeiten, beispielsweise im Falle einer Unfallsperrung, insbesondere bei nicht schienengebundenen Fahrzeugen nahezu unbegrenzt.

Es besteht deshalb die Aufgabe, ein Verkehrsleitsystem der oben angegebenen Gattung anzugeben, das auf einfache Weise eine Berücksichtigung einer erheblich größeren Anzahl von Routenänderungen gestattet, wobei die OBU-gesteuerten Streckenaktionen korrekt funktionieren.

Erfindungsgemäß wird die Aufgabe durch die kennzeichnenden Merkmale des Anspruchs 1 gelöst. Vorgesehen ist eine On-Line-Datenfunkübertragung der Umleitungsroute von dem Rechner der Zentrale zum OBU. Der Rechner ermittelt bedarfsgerecht eine optimale Umleitungsroute, wobei die Positionsvorgaben bildende Referenzdaten, inklusive eventueller Haltestellen, und die zugehörigen Streckenaktionen als mindestens ein Datenblock zusammengefaßt und via Datenfunk an das OBU des Fahrzeugs gesendet werden. Der Datenblock für die Änderungsroute überschreibt quasi den entsprechenden Datenblock für die fahrplanmäßige Route.

Das Überschreiben erfolgt gemäß Anspruch 2 vorzugsweise mittels des aus DE-A-198 42 779.4 (& EP-A-0 987 666) bekannten Verfahrens zum selektiven Laden von Daten und Software in ein OBU. Der Download-Server stellt dabei zunächst den aktuellen Ladezustand des OBU fest und ermittelt daraus die erforderliche Änderung. Diese Analyse erfolgt datenblockweise, wodurch vorteilhafterweise nur der mindestens eine zu ersetzende oder hinzuzunehmende Datenblock an das OBU übermittelt zu werden braucht.

Gemäß Anspruch 3 erfolgt die Erstellung des neuen Datenblockes manuell. Der Download-Server ist dazu mit Bedienungsmitteln, beispielsweise in Form einer Tastatur, versehen, welche von einem Dispatcher zur Vorgabe der Datenblöcke benutzt werden.

Es ist jedoch auch möglich, die Erstellung der Datenblöcke zu automatisieren. Anspruch 4 charakterisiert eine derartige Variante auf der Grundlage an sich bekannter Navigationsmittel. Sobald der Rechner eine Störungsinformation erhält, wird eine möglichst alle vorhandenen Straßen oder Schienenwege beinhaltende digitale Streckenkarte in der Umgebung der Störungsstelle auf Umfahrungsmöglichkeiten ausgewertet. Anhand eines Entscheidungskriteriums, beispielsweise die Länge der Umleitungsstrecke wird die optimalste Route für die Umfahrung, beispielsweise die kürzeste Umleitungsstrecke, ermittelt und als Datenblock mit Referenzdaten und Streckenaktionen generiert und via Datenfunk an das OBU weitergeleitet. Das OBU übernimmt den Datenblock anstelle des nunmehr ungültigen Datenblocks und steuert die entsprechenden Systeme des Fahrzeugs an. Damit verbunden ist auch eine Fahrerinformation, die beispielsweise als visuelle Darstellung der Umleitungsstrecke und der ursprünglichen Strecke auf einem Display ausgebildet sein kann.

Nachfolgend wird die Erfindung anhand eines figürlich dargestellten Ausführungsbeipiels näher erläutert.

Ein im Schema dargestelltes Verkehrsleitsystem besteht im wesentlichen aus einer Zentrale 1 mit angeschlossenem Rechner 2 und zu überwachenden Fahrzeugen 3. Die Zentrale 1 steht via Datenfunk 4 in bilateraler kommunikativer Verbindung mit dem Fahrzeug 3. Das Fahrzeug 3 ist mit einem On-Board-Unit 5 ausgestattet, welches Referenzdaten und Software speichert. Die Referenzdaten charakterisieren dabei markante Punkte der Fahrtroute R1, insbesondere solche Punkte, an denen Streckenaktionen, wie beispielsweise Ampelansteuerung, Haltestellensignalisierung, Ansagen und Anzeigen im Fahrzeug 3 oder Ansteuerung eines Fahrscheinentwertungssystems, ausgelöst werden. Die Art der Streckenaktionen ist durch die im OBU 5 gespeicherte Software vorgegeben. Über ein Positionsbestimmungssystem, insbesondere satellitengestützt, erkennt das OBU 5, ob eine Streckenaktion zu initiieren ist. Auf diese Weise ist der Fahrer entlastet und der Fahrgast beispielsweise über die nächste Haltestelle sehr komfortabel informiert. So lange die im OBU 5 einprogrammierte Fahrtroute R1 befahren wird, stehen diese Hilfsmittel zur automatischen Auslösung von Streckenaktionen zur Verfügung. Tritt jedoch ein Störungsfall, beispielsweise ein Gasrohrbruch oder eine Unfallsperrung, auf der Route R1 auf und ist die Umfahrung der Störungsstelle auf einer Umleitungsroute R1' erforderlich, muß das OBU 5 entweder deaktiviert oder mit den Daten zur Routenvorgabe und zur routenspezifischen Steuerung der Streckenaktionen der Umleitungsroute R₁' programmiert beziehungsweise neu geladen werden. Dazu ist der Rechner 2, in den ein Download-Server 6 integriert ist, vorgesehen. Der Download-Server 6 konfiguriert Datenblöcke in OBU gerechter Form. Das bedeutet, daß die neuen Datenblöcke über die Datenfunkverbindung 4 vom OBU 5 empfangen und verarbeitet werden können, indem beispielsweise die Daten zwischen den Haltestellen A und B durch die Umleitungsdaten zwischen den Haltestellen A - C - D - B überschrieben werden. Die Festlegung der Umleitungsroute R₁' erfolgt bei dem Ausführungsbeispiel mit Hilfe eines Disponenten, der über ein Computersystem 7 mit Tastatur 8 und Display 9 eine Streckenkarte - Straßen- oder Schienenwege - auswertet. Der Disponent markiert beispielsweise die vorgesehene Umleitungsstrecke R₁'. Die ausgesuchte Umleitungsstrecke R1' wird per Mausklick 10 bestätigt und mit allen zugehörigen Daten für Streckenaktionen aus einem Speicher für eine Vielzahl von vorhandenen Strecken quasi zusammengesetzt und an den Download-Server 6 übertragen. Dieser konfiguriert die empfangenen Daten wie oben beschrieben und veranlaßt die Datenfunkübertragung 4 der konfigurierten Datenblöcke an das OBU 5 des Fahrzeugs 3. Das OBU 5 ersetzt die Daten der regulären Strecke R₁ zwischen den Haltestellen A und B durch die übermittelten Daten der Umleitungsstrecke R₁' von Haltestelle A über die Haltestellen C und D zur Haltestelle B. Somit ist die Funktionsfähigkeit des OBU auch auf der Umleitungsstrecke R₁' gegeben.

Anstelle des dispatcherunterstützen Computersystems 7 kann auch der Rechner 2 die Ermittlung der Auswahl einer geeigneten Umleitungsstrecke R₁' automatisch ausführen. Wenn eine Umleitungsanforderung eingeht, sucht der Rechner 2 mit Hilfe der digital gespeicherten Streckenkarte nach Art eines Navigationssystems eine geeignete Umleitungsstrecke R₁' aus. Als Auswahlkriterium kann dabei die Länge einer möglichen Umleitungsstrecke R₁' im Vergleich zu anderen prinzipiell auch möglichen Umleitungsstrecken herangezogen werden.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Verkehrsleitsystem mit einer Zentrale (1), die mit mindestens einem Fahrzeug (3), das eine bestimmte Route (R₁) befährt, in Funkverbindung steht, wobei das Fahrzeug (3) einen Fahrzeugcomputer (OBU = On-Board-Unit) (5) zur Routenvorgabe und zur routenspezifischen Steuerung von Streckenaktionen, insbesondere Ampelansteuerung, Haltestellensignalisierung, Ansagen und Anzeigen im Fahrzeug (3) aufweist, **dadurch gekennzeichnet, daß** die Zentrale (1) mit einem Rechner (2) verbunden ist, der eine Routenänderung, insbesondere eine Umleitungsroute (R₁'), inklusive der zugeordneten Streckenaktionen, als mindestens ein Datenblock generiert, welcher mittels Datenfunk (4) an den Fahrzeugcomputer (5) des Fahrzeugs (3) gesendet wird, wobei Mittel zum selektiven Laden von Datenblöcken derart vorgesehen sind, daß der der Routenänderung entsprechende Datenblock den Ladezustand des Fahrzeugcomputers (5) modifiziert.

2. Verkehrsleitsystem nach Anspruch 1, **dadurch gekennzeichnet, daß** der Rechner (2) einen Download-Server (6) zur Ladung der anhand des aktuellen Ladezustandes des Fahrzeugcomputers (5) festgestellten fehlenden und/oder auszutauschenden Datenblöcke des Fahrzeugcomputers aufweist.

3. Download-Server (6) für ein Verkehrsleitsystem nach Anspruch 2, **gekennzeichnet durch** Bedienungsmittel zur Eingabe und/oder Auswahl und/oder Modifizierung der Datenblöcke.

4. Rechner (2) für ein Verkehrsleitsystem noch Anspruch 2, **gekennzeichnet durch** Navigationsmittel zur Berechnung der Routenänderung, inklusive der zugeordneten Streckenaktionen, anhand einer digital gespeicherten Streckenkarte, welche eine Vielzahl möglicher Routen umfaßt.

## Claims

1. Traffic routing system having a centre (1) that is in radio connection with at least one vehicle (3) that travels a certain route (R₁), wherein the vehicle (3) has a vehicle computer (OBU = on-board unit) (5) for determining the route and for the route-specific control of sector actions, in particular traffic-light activation, stopping-place signalling, announcements and displays in the vehicle (3), **characterized in that** the centre (1) is connected to a computer (2) that generates a route change, in particular a diversion route (R₁'), including the associated sector actions, as at least one data block that is transmitted by means of data radio (4) to the vehicle computer (5) of the vehicle (3), and **in that** means are provided for the selective loading of data blocks in such a way that the data block corresponding to the route change modifies the loading state of the vehicle computer (5).

2. Traffic routing system according to Claim 1, **characterized in that** the computer (2) has a download server (6) for loading the data blocks that are missing and/or are to be replaced in the vehicle computer on the basis of the current loading state of the vehicle computer (5).

3. Download server (6) for a traffic routing system according to Claim 2, **characterized by** operating means for inputting and/or selecting and/or modifying the data blocks.

4. Computer (2) for a traffic routing system according to Claim 2, **characterized by** navigation means for calculating the route change, including the associated sector actions, on the basis of a digitally stored sector map that comprises a multiplicity of possible routes.

## Revendications

1. Système de guidage de trafic, comprenant un central (1) qui est en liaison radio avec au moins un véhicule (3) qui emprunte un certain itinéraire (R₁), le véhicule (3) présentant un ordinateur de véhicule (OBU = unité embarquée) (5) pour la spécification d'un itinéraire et pour la commande spécifique à l'itinéraire d'actions de parcours, en particulier la commande d'un feu rouge, la signalisation des arrêts, des annonces et des affichages dans le véhicule (3), **caractérisé en ce que** le central (1) est relié à un ordinateur (2) qui génère une modification d'itinéraire, en particulier un itinéraire de déviation (R₁'), y compris les actions de parcours associées, sous la forme d'au moins un bloc de données qui est envoyé au moyen d'un réseau radioélectrique réservé aux données (4) à l'ordinateur de véhicule (5) du véhicule (3), des moyens pour le chargement sélectif de blocs de données étant prévus de telle sorte que le bloc de données correspondant à la modification d'itinéraire modifie l'état de chargement de l'ordinateur de véhicule (5).

2. Système de guidage de trafic selon la revendication 1, **caractérisé en ce que** l'ordinateur (2) présente un serveur de téléchargement (6) pour le chargement des blocs de données manquants et/ou à remplacer de l'ordinateur de véhicule, déterminés à l'aide de l'état de chargement actuel de l'ordinateur de véhicule (5).

3. Serveur de téléchargement (6) pour un système de guidage de trafic selon la revendication 2, **caractérisé par** des moyens de commande pour entrer et/ou sélectionner et/ou modifier les blocs de données.

4. Ordinateur (2) pour un système de guidage de trafic selon la revendication 2, **caractérisé par** des moyens de navigation pour calculer la modification d'itinéraire, y compris les actions de parcours associées, à l'aide d'une carte routière qui comprend une pluralité d'itinéraires possibles.
